# EUROPÄISCHE PATENTSCHRIFT

(11) **EP 0 204 070 B1**
(45) Veröffentlichungstag und Bekanntmachung des Hinweises auf die Patenterteilung: **17.05.1989**
(21) Anmeldenummer: 86102635.9
(22) Anmeldetag: 28.02.1986
(51) Int. Cl.: F02M 51/06

(54) **Elektrisch betätigbares Kraftstoffeinspritzventil für Brennkraftmaschinen**
Electrically actuated fuel injection valve for internal-combustion engines
Soupape d'injection de carburant actionnée électriquement pour moteurs à combustion interne

(30) Priorität: 13.05.1985 DE 3517242
(43) Veröffentlichungstag der Anmeldung: 10.12.1986
(73) Patentinhaber: VDO Adolf Schindling AG, D-60487 Frankfurt (DE)
(72) Erfinder: Lange, Jürgen, Dr., D-6236 Eschborn 2 (DE)
(74) Vertreter: Klein, Thomas, Dipl.-Ing. (FH)

(56) Entgegenhaltungen:
- EP-A- 0 049 636
- DE-A- 1 542 093
- DE-A- 2 525 134
- US-A- 3 194 162
- US-A- 3 418 980

## Beschreibung

Die Erfindung betrifft eine elektrisch betätigbares Kraftstoff-Einspritzventil für Brennkraftmaschinen, mit einem mit Elektroden versehenen piezoelektrischen Schwinger und mit wenigstens einer Kraftstoff aufnehmenden Kammer, die einlaßseitig mit einem Kraftstoffzuleitungsweg und auslaßseitig mit einer Einspritzöffnung in Kraftstoff leitender Verbindung steht und deren Volumen durch Ansteuerung des Schwingers veränderbar ist, wobei der Kraftstoffzuleitungsweg derart gestaltet ist, daß er beim Anlegen einer Spannung an die Elektroden einen solchen Strömungswiderstand bildet, daß dem Kraftstoff eine Vorzugsbewegung durch die Kammer zu der Einspritzöffnung erteilt wird.

Bekannte Kraftstoffeinspritzventile werden mit einem Elektromagneten betätigt, dessen Magnetwicklung in einer Zentralbohrung eines Ventilgehäuses angeordnet ist (DE-C-23 49 584). In die Magnetwicklung ist ein Weicheisenkern eingesetzt, der außerhalb des Ventilgehäuses als Anschlußstutzen für die Kraftstoffzufuhr ausgebildet ist. Der Stirnseite des Weicheisenkerns steht ein Anker so gegenüber, daß zwischen diesen beiden Elementen ein Luftspalt gebildet wird. An dem Anker ist eine Ventilnadel angebracht, die in einem verjüngten Ende des Ventilgehäuses längs verschiebbar geführt ist. Die Ventilnadel ist dabei insbesondere mit an den Ventilnadelkörper angeschliffenen Planflächen so ausgebildet, daß Kraftstoff in einen Ringraum vor einem Ventilsitz der Ventilnadel strömen kann. Wenn der Elektromagnet erregt wird, zieht, der Anker die Ventilnadel an, die damit den Ventilsitz freigibt. Durch einen dann freigegebenen Zumeßspalt wird unter Druck stehender Kraftstoff in die Brennkraftmaschinen eingespritzt. - Die Fertigung eines derartigen Kraftstoffeinspritzventils mit einer längs verschiebbaren Ventilnadel ist aufwendig, da das Kraftstoffeinspritzventil aus vielen Elementen besteht, die zum Teil mit hoher Präzision zu fertigen und anschließend zu montieren sind.

Ferner unterliegen die längs verschiebbare Ventilnadel und ihre Lagerung einem Verschleiß, wodurch die gewünschte Zumessung verfälscht werden kann. Die Betätigung dieses elektromagnetischen Kraftstoffeinspritzventils erfordert eine nennenswerte elektrische Leistung, für die entsprechend dimensionierte Bauelemente vorzusehen sind.

Aus der EP-A-0 049 636 ist ein elektrischer Flüssigkeitszerstäuber bekannt, der eine Druckkammer aufweist, deren eine Stirnseite mit einer Vielzahl von Auslässen geringen Querschnitts versehen ist und deren andere Stirnseite durch eine von einem piezoelektrischen Schwinger zu Schwingungen anregbare Membran gebildet ist. Die schwingende Membran führt zu das Volumen der Druckkammer vergrößernden und verkleindernden Pumpbewegungen, durch die über eine Flüssigkeitszuleitungsweg Flüssigkeit in die Druckkammer eingesaugt sowie durch die Auslässe aus der Druckkammer gefördert wird.

Aus « Patent Abstracts of Japan, Band 8, Nr. 43 (M 279), 14 80, 24.02.1984, JP-A-58 200 068 ist ein Kraftstoff-Einspritzventil für Brennkraftmaschinen bekannt. Zwei mit Elektroden versehene piezoelektrische Radialschwinger bilden zwischen sich eine Kraftstoff aufnehmende Kammer, die einlaßseitig mit einem Kraftstoffzuleitungsweg und auslaßseitig mit einer Einspritzöffnung in Kraftstoff leitender Verbindung steht. Durch Energiebeaufschlagung des Radialschwingers kommt es zu einem radialen Erweitern des Radialschwingers und Öffnen von Schlitzen. Der Radialschwinger hat dadurch die Funktion, die Ausspritzöffnung zu öffnen und zu schließen.

Ein Kraftstoff-Einspritzventil der eingangs genannten Art ist aus der US-A-3418 890 bekannt. Zur Verhinderung eines Zurückstömens des Kraftstoffs während des Pumpenhubs ist ein Rückschlagventil vorhanden.

Der vorliegenden Erfindung liegt die Aufgabe zugrunde, ein elektrisch betätigbares kraftstoffeinspritzventil für Brennkraftmaschinen zu schaffen, welches ohne verschiebbar zu lagernde bewegte Ventilelement auskommt und das sich durch einen unkomplizierten Aufbau auszeichnet. Das Kraftstoffeinspritzventil soll keinem nennenswerten Verschleiß unterliegen und mit geringer elektrischer Leistung angesteuert werden können.

Diese Aufgabe wird durch ein Kraftstoffeinspritzventil mit den im kennzeichnenden Teil des Anspruchs 1 angegebenen Merkmalen gelöst.

Das Prinzip der Erfindung besteht darin, daß ein piezoelektrisches Bauelement, welches als piezoelektrischer Schwinger bezeichnet wird, so ausgebildet und angeordnet wird, daß das Kraftstoffeinspritzventil ohne ein in seiner Gesamtheit bewegliches Element die Vorzugsbewegungsrichtung des flüssigen Brennkraftstoffes, nämlich die Einspritzrichtung, bestimmt, dabei die Kraftstoffmenge zumißt und die Voraussetzung für eine Zerstäubung des Brennkraftstoffs schafft. Dies wird dadurch erreicht, daß durch das elektrische Feld bei Anlegen von elektrischer Spannung an die Elektroden des piezoelektrischen Schwingers dieser sich zusammenzieht oder ausdehnt, damit das Volumen einer Kraftstoff aufnehmenden Kammer verändert, und daß bei einer Volumenverringerung der Kammer der Brennkraftstoff im wesentlichen aus der Einspritzöffnung austritt, während der Kraftstoffrückfluß durch den Kraftstoffzuleitungsweg wesentlich gedrosselt ist.

In einer Ausführungsform des Kraftstoffeinspritzventils wird die Voruzgsbewegungsrichtung des Brennkraftstoffs dadurch bestimmt, daß der piezoelektrische Schwinger als Radialschwinger ausgebildet ist, daß die den Kraftstoff aufnehmende Kammer den Schwinger quer zur Schwingungsrichtung durchdringt und der Kraftstoffzuleitungsweg als einlaßseitige Verengung der auf der Austrittsseite offenen Kammer ausgebildet ist. Der Kraftstoff wird dabei auf der der Verengung der Kammer gegenüberliegenden Seite ausgespritzt.

In einer weiteren Ausführungsform ist das Kraftstoffeinspritzventil so aufgebaut, daß der piezoelektrische Schwinger als Radialschwinger ausgebildet ist und die Kraftstoff aufnehmende kammer den Schwinger quer zur Schwingungsrichtung durchdringt, daß die Kammer in dem Schwinger als durchgehende Bohrung konstanten Durchmessers ausgebildet ist, daß an einem Ende der Bohrung in dem Kraftzstoffzuleitungsweg eine Konstantvolumen-Kammer mit einer Kraftstoffzuflußöffnung und -abflußöffnung angeordnet ist, deren Fläche klein gegenüber der Fläche der unnachgiebigen Konstantvolumen-Kammerwand ist und daß das Volumen der Konstant-Volumen-Kammer groß gegenüber dem Volumen der Kammer im Schwinger ist.

Bei Volumenänderungen der Kammern in dem piezoelektrischen Schwinger fließt Kraftstoff aus den aktivierten Kammern nur zu einem geringen Teil in die Konstantvolumen-Kammern zurück, da die Konstantvolumen-Kammerwände im wesentlichen unnachgiebig sind und der Kraftstoff nicht kompressibel ist.

Weitere ein solches Kraftstoffeinspritzventil betreffende Merkmale sind in den prioritätsgteichen Anmeldungen EP-A-02 04 068 und EP-A-02 03 274 enthalten.

Zur Bemessung der Einspritzmenge kann nach Anspruch 3 zusätzlich als Einspritzöffnung der Kammer an deren einen Seite eine von dem Radialschwinger unbeeinflußte Blende mit einer gegenüber dem Kammerdurchmesser kleineren Bohrung angoerdnet sein. - Dadurch, daß die relativ kleine Bohrung in einer gesonderten Blende auszuführen ist, die aus leichter zu bearbeitendem Material als der piezoelektrische Schwinger besteht, kann die Herstellung insgesamt vereinfacht werden. Beispielsweise kann die Bohrung in der Blende eine sehr kleinen Durchmesser aufweisen, die in dem aus piezoelektrischen Material bestehenden Schwinger nur schwer anzubringen ist. Die Kammer in dem Schwinger hat dagegen einen größeren Durchmesser. Damit kann auch eine feine Zerstäubung des eingespritzten Kraftstoffs erreicht werden.

In einer anderen Ausführungsform des Kraftstoffventils nach Anspruch 4 ist der piezoelektrische Schwinger hohlzylindrische ausgebildet, wobei in seiner Wand eine Reihe von Kammern parallel und konzentrisch zu seiner Längsachse untergebracht sind. - Die einzeilnen Kammervolumina der in der Wand untergebrachten Kammern können je nach Verwendungszweck, insbesondere einzuspritzender Kraftstoffmenge, gemeinsam aktiviert werden - Anspruch 5 -, oder aber nacheinander durch Anlegen eines örtlich begrenzten elektrischen Feldes aktiviert werden - Anspruch 6. Im letztgenannten Fall erstreckt sich zumindest eine Elektrode nicht durchgehend über eine Außenwand oder Innenwand, sondern ist in den Kammern entsprechende, Flächensegmente unterteilt. Die gegenüberliegende Elektrode kann sich hingegen als eine durchgehende Fläche über die zugeordnete Wand erstrecken. - Die individuell aktivierbaren Kammern in einem hohlzylindrischen Radialschwinger können untereinander verschiedene Volumina aufweisen oder mit einer Ringblende mit verschieden großen Bohrungen einseitig abgeschlossen sein, so daß je nach dem, welche Kammer aktiviert wird, die zugemessene Kraftstoffmenge variiert werden kann. Es ist auch möglich, einzelne der Kammern in dem Radialschwinger für den Fall umschaltbar in Reserve zu halten, daß eine oder mehrere der anderen Kammern ausfallen.

Zur Erhöhung des Mengendurchsatzes des Kraftstoffes bei gleichzeitiger Betätigung sämtlicher in dem hohlzylindrischen Radialschwinger vorgesehener Kammern können weiterhin mehrere solcher Radialschwinger mit gestaffelten Außendurchmessern konzentrisch ineinander angeordnet werden. - Trotz höheren Mengendurchsatzes braucht somit das von dem gesamten Schwinger eingenommene Volumen nicht wesentlich erhöht zu werden.

Die Blende, die mit Bohrungen die Tröpfchengröße des Kraftstoffs bestimmt, ist für den hohlzylindrischen Radialschwinger zweckmäßig als Ringblende geformt, die gegenüber den zugehörigen Kammerdurchmessern reduzierte Bohrungen aufweist. Diese separate Ringblende kann wiederum fertigungsgünstiger hergestellt werden als Kammern unterschiedlicher, insbesondere sehr geringer Durchmesser in dem piezoelektrischen Material des Radialschwingers.

Als Werkstoff zur Herstellung der Schwinger ist nach Anspruch 9 vorzugsweise piezokeramisches Material vorgesehen.

Daraus lassen sich die piezoelektrischen Schwinger so herstellen, daß eine äußerst präzise Zumessung und Zerstäubung des Kraftstoffs über einen langen Betriebszeitraum hinweg erreicht ist. Zum Erzeugen des elektrischen Feldes, welches die Wandstärkeveränderungen des piezoelektrischen Schwingers bewirkt, ist eine elektrische Spannung zur Verfügung zu stellen. Je nach Arbeitsfrequenz kann der piezoelektrische Schwinger sowohl kapazitiven, induktiven als auch ohmschen Charakter annehmen, was sich günstig auf die in dem Einspritz ventil umgesetzte Verlustleistung auswirken kann.

Zwei Ausführungsbeispiele der Erfindung werden im folgenden anhand einer Zeichnung mit drei Figuren erläutert. Es zeigen :
Fig. 1 eine erste Ausführungsform des Kraftstoffeinspritzventils mit einem Dickenschwinger im Längsschnitt und einer angesetzten Blende in grob schematischer Darstellung ;
Fig. 2 eine zweite Ausführungsform eines Kraftstoffeinspritzventils, mit einem Radialschwinger im Längsschnitt und
Fig. 3 eine Draufsicht auf einen Teil des Radialschwingers nach Fig. 2.

In sämtlichen Figuren ist das Kraftstoffeinspritzventil stark vergrößert dargestellt.

In Fig. 1 ist ein Dickenschwinger aus piezoelektrischem Material mit 1 bezeichnet. Er ist im wesentlichen kubusförmig ausgebildet und an zwei gegenüberliegenden Seiten mit Elektroden 2 und 3 belegt.

Im Innern des Kubus ist eine Kraftstoff aufnehmende Kammer 4 ausgespart, die an der oberen Seite in eine einseitige Verengung 5 übergeht. Die einseitige Verengung liegt in einem Kraftstoffzuleitungsweg zu der Kraftstoff aufnehmenden Kammer 4. Die Kammer und die einseitige Verengung sind rotationssymmetrisch zu einer Längsachse 6 geformt und gehen durch den gesamten Dickenschwinger hindurch.

Wenn an die Elektroden 2 und 3 Spannung gelegt wird, verändern sich die Dimensionen des Dickenschwingers, u. a. wie mit Richtung des Pfeils 7 angedeutet. Damit gehen Volumenänderungen in der Kraftstoff aufnehmenden Kammer 4 einher. Infolge der einseitigen Verengung 5 wird der Kraftstoff in der Vorzugsbewegungsrichtung 8 in das den Dickenschwinger 1 umgebende Volumen gespritzt.

Die Tröpfchengröße bei der Zerstäubung kann durch eine zusätzliche, unten an den Dickenschwinger angesetzte Blende 9 entsprechend der offenen Querschnittsfläche einer Bohrung 10 in der Blende eingestellt werden.

Wesentlicher Teil einer zweiten Ausführungsform des Kraftstoffeinspritzventils nach den Fig. 2 und 3 ist ein hohlzylindrischer Radialschwinger 11 aus piezoelektrischem Material. Wie aus Fig. 3 in Verbindung mit Fig. 2 ersichtlich, sind in dem hohlzylindrischen Radialschwinger zwischen dessen Innenwand mit dem Radius r₁ und der Außenwand mit dem Radius r₂ eine Reihe von Kraftstoff aufnehmenden Kammern 12, 12' angeordnet. Die Kraftstoff aufnehmenden Kammern liegen in der neutralen Faser 13 des Radialschwingers und sind als durchgehende, also oben und unten offene Bohrungen mit konstantem Durchmesser ausgebildet. Sie verlaufen parallel und konzentrisch zur Längsache 19.

Die Innenwand und die Außenwand des Radialschwingers ist jeweils mit einer Elektrode belegt, die lediglich durch die Zuleitung 14 bzw. 15 in Fig. 2 angedeutet ist.

Der unteren Seite der Kraftstoff aufnehmenden Kammern 12, 12' steht eine Ringblende 16 gegenüber, welche mit den Kammern 12,12' fluchtende, die Tröpfchengröße bestimmende Bohrungen 17, 17' aufweist.

Der Radialschwinger und die Ringblende sind in einem Bock 18 montiert, so daß die Ringblende 16 mit den Bohrungen 17, 17' bzw. die Kammern des Radialschwingers 11 nach unten Kraftstoff ausspritzen können.

In dem oberen Teil des um eine Längsachse 19 rotationssymmetrischen, steifen Blocks, der vorzugsweise aus Metall besteht, ist der Kraftstoffzuleitungsweg zu dem Ringschwinger angeordnet. Der Kraftstoffzuleitungsweg besteht im wesentlichen aus einer ringförmigen Konstantvolumen- Kammer 20, in die ein Kraftstoffzuflußstutzen 21 und ein Kraftstoffabflußstutzen 22 münden. Die freien Querschnitte der Stutzen 21 und 22 sind klein gegenüber der Fläche der Innenwand der Konstantvolumen-Kammer.

Der Radialschwinger 11 ist in einer ringförmigen Ausnehmung 23 des Blocks 18 mit Dichtungen 24-26 abgedichtet eingesetzt.

Bei Anlegen von Hochspannung an die Zuleitungen 14, 15 und das dementsprechend zwischen der Innenwand und die Außenwand des Radialschwingers gebildete elektrische Feld erfolgt eine Volumenänderung der Kammern 12, 12' in dem Ringschwinger. Der in diese Kraftstoff aufnehmende Kammern von der Konstantvolumen-Kammer 20 einströmende Kraftstoff wird im wesentlichen nach unten durch die Bohrungen 17,17' der Ringblende 16 in das das Kraftstoffeinspritzventil umgebende Volumen eingespritzt. Die Vorzugsbewegungsrichtung 27 des Kraftstoffs verläuft somit wie mit dem entsprechend gekennzeichneten Pfeil angedeutet. Nach oben kann hingegen der Kraftstoff aus den Kammern 12, 12' nicht nennenswert in die Konstantvolumen-Kammer 20 zurückströmen, da diese mit einem großen Volumen im wesentlichen nicht kompressiblen Kraftstoffs gefüllt ist. Die den Kraftstoff aufnehmenden Kammern 12, 12' können daher fertigungsgünstig als durchgehende Bohrung ausgebildet sein.

Die Zuleitungen 14, 15 sind aus dem Block 18 heraus zu einer nicht dargestellten Steckverbindung geführt, über die somit dem Radialschwinger eine gesteuerte elektrische Spannung zugeführt werden kann.

## Patentansprüche

1. Elektrisch betätigbares Kraftstoff-Einspritzventil für Brennkraftmaschinen, mit einem mit Elektroden (2, 3) versehenen piezoelektrischen Schwinger (1) und mit wenigstens einer Kraftstoff aufnehmenden Kammer (4), die einlaßseitig mit einem Kraftstoffzuleitungsweg (5) und auslaßseitig mit einer Einspritzöffnung (10) in Kraftstoff leitender Verbindung steht und deren Volumen durch Ansteuerung des Schwingers (1) veränderbar ist, wobei der Kraftstoffzuleitungsweg (5) derart gestaltet ist, daß er beim Anlegen einer Spannung an die Elektroden (2, 3) einen solchen Strömungswiderstand bildet, daß dem Kraftstoff eine Vorzugsbewegung (8) durch die Kammer zu der Einspritzöffnung erteilt wird, dadurch gekennzeichnet, daß der piezoelektrische Schwinger als Radialschwinger (1) ausgebildet ist, daß die den Kraftstoff aufnehmende Kammer (4) den Schwinger quer zur Schwingungsrichtung (Pfeil 7) durchdringt und der Kraftstoffzuleitungsweg als einlaßseitige Verengung (5) im Schwinger der auf der Austrittsseite im Schwinger offenen Kammer (4) ausgebildet ist.

2. Elektrisch betätigbares Kraftstoff-Einspritzventil für Brennkraftmaschinen, mit einem mit Elektroden (14, 15) versehenen piezoelektrischen Schwinger (11) und mit wenigstens einer Kraftstoff aufnehmenden Kammer (12, 12'), die einlaßseitig mit einem kraftstoffzuleitungsweg (20) und auslaßseitig mit einer Einspritzöffnung in Krafstoff leitender Verbindung steht und deren Volumen durch Ansteuerung des Schwingers (11) veränderbar ist, wobei der Kraftstoffzuleitungsweg (20) derart gestaltet ist, daß er beim Anlegen einer Spannung an die Elektroden (14, 15) einen solchen Strömungswiderstand bildet, daß dem Kraftstoff eine Vorzugsbewegung (17, 17') durch die Kammer zu der Einspritzöffnung erteilt wird, dadurch gekennzeichnet, daß der piezoelektrische Schwinger als Radialschwinger (11) ausgebildet ist und die Kraftstoff aufnehmende Kammer (12, 12') den Schwinger quer zur Schwingungsrichtung durchdringt, daß die Kammer (12, 12') in dem Schwinger (11) als mindestens eine durchgehende Bohrung konstanten Durchmessers ausgebildet ist, daß an einem Ende der Bohrung oder der Bohrungen in dem kraftstoffzuleitungsweg eine Konstantvolumen-Kammer (20) mit einer Kraftstoffzuflußöffnung (21) und -abflußöffnung (22) angeordnet ist, deren Fläche klein gegenüber der Fläche der unnachgiebigen Konstantvolumen-Kammerwand ist und daß das Volumen der Konstantvolumen-Kammer (20) groß gegenüber dem Volumen der Kammer (12, 12') im Schwinger ist.

3. Elektrisch betätigbares Kraftstoffeinspritzventil nach Anspruch 1 oder 2, dadurch gekennzeichnet, daß als Einspritzöffnung der Kammer an deren einen Seite eine von dem Radialschwinger (1, 11) unbeeinflußte Blende (9, 16) mit einer gegenüber dem Kammerdurchmesser kleineren Bohrung (10, 17) bzw. Bohrungen angeordnet ist.

4. Elektrisch betätigbares Kraftstoffeinspritzventil nach Anspruch 1 oder 2, dadurch gekennzeichnet, daß der piezoelektrische Schwinger hohlzylindrisch ausgebildet ist, wobei in seiner Wand eine Reihe von Kraftstoff aufnehmenden Kammern (12, 12') parallel und konzentrisch zu seiner Längsachse (19) untergebracht sind.

5. Elektrisch betätigbares Kraftstoffeinspritzventil nach Anspruch 4, dadurch gekennzeichnet, daß eine Innenwand (an r₁) und eine Außenwand (an r₂) des hohlzylindrischen Radialschwingers (11) im wesentlichen über deren gesamter Fläche mit Spannung beaufschlagbar sind und alle Kammervolumina gleichzeitig und in dem gleichen Sinne veränderbar sind.

6. Elektrisch betätigbares Kraftstoffeinspritzventil nach Anspruch 4, dadurch gekennzeichnet, daß einzelne Abschnitte einer Innenwand (an r₁) oder einer Außenwand (an r₂) des hohlzylindrischen Radialschwingers (11) mit Spannung beaufschlagbar sind, so daß die Kammervolumina individuell insbesondere nacheinander aktivierbar sind.

7. Elektrisch betätigbares Kraftstoffeinspritzventil nach Anspruch 4, gekennzeichnet durch eine konzentrische Anordnung mehrerer ineinandergesetzter hohlzylindrischer Radialschwinger.

8. Elektrisch betätigbares Kraftstoffeinspritzventil nach einem der Ansprüche 4-7, dadurch gekennzeichnet, daß der Radialschwinger (11) auf seiner Ausspritzseite mit einer von dem Radialschwinger unbeeinflußten Ringblende (16) versehen ist, die gegenüber den Kammerdurchmessern reduzierte Bohrungen (17, 17') aufweist.

9. Elektrisch betätigbares Kraftstoffeinspritzventil nach einem der vorangehenden Ansprüche, dadurch gekennzeichnet, daß der Schwinger aus piezokeramischem Werkstoff besteht.

10. Elektrisch betätigbares Kraftstoffeinspritzventil nach einem der Ansprüche 2 bis 8, dadurch gekennzeichnet, daß der piezoelektrische Schwinger in einem Block (18) montiert ist, aus dem die Konstantvolumenkammer ausgeformt ist, die mit der (den) Kraftstoff aufnehmenden Bohrung(en) in Verbindung steht.

## Claims

1. Electrically actuated fuel injection valve for internal-combustion engines with a piezoelectric oscillator (1) provided with electrodes (2, 3) and at least one chamber (4) for receiving fuel, which is connected at the inlet end with a fuel feed passage (5) and at the outlet end with an injection opening (10) in such a manner as to transmit fuel, the volume of which can be changed by driving the oscillator (1), in which the fuel feed passage (5) is shaped in such a way that, when a voltage is applied to the electrodes (2, 3), it forms such a resistance to flow that a preferential movement (8) is imparted to the fuel through the chamber to the injection opening, characterized in that the piezoelectric oscillator is constructed as a radial oscillator (1), in that the chamber (4) for receiving the fuel passes through the oscillator transversely to the direction of oscillation (arrow 7) and the fuel feed passage is constructed in the oscillator as a constriction (5) at the inlet end of the chamber (4) which is open on the outlet side in the oscillator.

2. Electrically actuated fuel injection valve for internal-combustion engines with a piezoelectric oscillator (11) provided with electrodes (14, 15) and at least one chamber (12, 12') for receiving fuel, which is connected at the inlet end with a fuel feed passage (20) and at the outlet end with an injection opening in such a manner as to transmit fuel, the volume of which can be changed by driving the oscillator (11), in which the fuel feed passage (20) is shaped in such a way that, when a voltage is applied to the electrodes (14, 15), it forms such a resistance to flow that a preferential movement (27) is imparted to the fuel through the chamber to the injection opening, characterized in that the piezoelectric oscillator is constructed as a radial oscillator (11) and the chamber (12, 12') for receiving the fuel passes through the oscillator transversely to the direction of oscillation, in that the chamber (12, 12') in the oscillator (11) is constructed as at least one continuous hole of constant diameter, in that, positioned in the fuel admission passage at one end of the hole or holes, is a constant volume chamber (20) with a fuel admission opening (21) and a fuel discharge opening (22) the areas of which are small compared with the area of the rigid constant volume chamber wall, and in that the volume of the constant volume chamber (20) is large compared with the volume of the chamber (12, 12') in the oscillator.

3. Electrically actuated fuel injection valve according to Claim 1 or 2, characterized in that an orifice plate (9, 16), which is not influenced by the radial oscillator (1, 11), with a hole or holes (10, 17) which are smaller than the chamber diameter is positioned at one end of the chamber as the injection opening of the said chamber.

4. Electrically actuated fuel injection valve according to Claim 1 or 2, characterized in that the piezoelectric oscillator is constructed in the form of a hollow cylinder and a series of chambers (12, 12') for receiving fuel are accommodated in its wall parallel to, and concentric with, its longitudinal axis (19).

5. Electrically actuated fuel injection valve according to Claim 4, characterized in that in essence a voltage can be applied to an inner wall (at r₁) and to an outer wall (at r2) of the hollow-cylindrical radial oscillator (11) over their entire surfaces and all chamber volumes can be changed at the same time and in the same sense.

6. Electrically actuated fuel injection valve according to Claim 4, characterized in that a voltage can be applied to individual sections of an inner wall (at r₁) or an outer wall (ar r₂) of the hollow-cylindrical radial oscillator (11) so that the chamber volumes can be activated individually, in particular, sequentially.

7. Electrically actuated fuel injection valve according to Claim 4, characterized by a concentric configuration of a plurality of hollow-cylindrical radial oscillators placed one inside the other.

8. Electrically actuated fuel injection valve according to one of Claims 4-7, characterized in that the radial oscillator (11) is provided at its ejection end with an annular orifice plate (16) which is not influenced by the radial oscillator and which has holes (17, 17') which are smaller than the chamber diameters.

9. Electrically actuated fuel injection valve according to one of the preceding Claims, characterized in that the oscillator consists of piezoceramic material.

10. Electrically actuated fuel injection valve according to one of Claims 2-8, characterized in that the piezoelectric oscillator is mounted in a block (18) from which is formed the constant volume chamber which is connected with the hole(s) for receiving fuel.

## Revendications

1. Injecteur de carburant actionné électriquement pour moteurs à combustion interne, comportant un vibrateur (1) piézo-électrique muni d'électrodes (2, 3) et comportant au moins une chambre (4) de réception du carburant qui est en liaison, au point de vue transport de carburant, côté entrée, avec un chemin (5) d'amenée du carburant et, côté sortie, avec une ouverture (10) d'injection et dont on peut modifier le volume en excitant le vibrateur (1), étant précisé que le chemin (5) d'amenée du carburant est conçu de façon telle que, lorsque l'on applique une tension aux électrodes (2, 3), ce chemin constitue une résistance à l'écoulement telle qu'il impose au carburant un déplacement préférentiel (8) à travers la chambre, en direction de l'ouverture de l'injection, injecteur caractérisé en ce que le vibrateur piézo-électrique est conçu sous forme de vibrateur (1) à vibrations radiales, en ce que la chambre (4) qui reçoit le carburant traverse le vibrateur transversalement à la direction des vibrations (flèche 7) ; et en ce que le chemin d'amenée du carburant a la forme d'un rétrécissement (5), côté entrée, dans le vibrateur, de la chambre (4) qui s'ouvre, dans le vibrateur, côté sortie.

2. Injecteur de carburant actionné électriquement pour moteurs à combustion interne, comportant un vibrateur (11) piézo-électrique muni d'électrodes (14, 15) et comportant au moins une chambre (12, 12') de réception du carburant, qui est en liaison, au point de vue transport de carburant, côté entrée, avec un chemin (20) d'amenée du carburant et, côté sortie, avec une ouverture d'injection et dont on peut modifier le volume en excitant le vibrateur (11), étant précisé que le chemin (20) d'amenée du carburant est conçu de façon telle que lorsque l'on applique une tension aux électrodes (14, 15), ce chemin constitue une résistance à l'écoulement telle qu'il impose au carburant un déplacement préférentiel (17,17') à travers la chambre, en direction de l'ouverture de l'injection, injecteur caractérisé en ce que le vibrateur piézo-électrique est conçu sous la forme d'un vibrateur (11) à vibrations radiales ; et en ce que la chambre (12, 12') qui reçoit le carburant traverse le vibrateur transversalement par rapport à la direction des vibrations ; en ce que la chambre (12, 12') prévue dans le vibrateur (11) a la forme d'au moins un perçage traversant et débouchant de diamètre constant ; en ce qu'à une extrémité du perçage, ou des perçages, est disposée, sur le chemin d'amenée du carburant, une chambre (20) à volume constant avec ouverture (21) d'arrivée du carburant et ouverture (22) de départ du carburant, dont la surface est petite par rapport à la surface de la paroi non déformable de la chambre à volume constant ; et en ce que le volume de la chambre (20) à volume constant est grand par rapport au volume des chambres (12, 12') prévues dans les vibrateurs.

3. Injecteur de carburant actionné électriquement selon la revendication 1 ou 2, caractérisé en ce que, comme ouverture d'injection de la chambre, est disposé, contre l'un de ses côtés, un diaphragme (9, 16) qui n'est pas influencé par le vibrateur (1, 11) à vibrations radiales et présente un perçage (10, 17), ou des perçages, de diamètre inférieur au diamètre de la chambre.

4. Injecteur de carburant actionné électriquement selon la revendication 1 ou 2, caractérisé, en ce que le vibrateur piézo-électrique a la forme d'un cylindre creux, dans la paroi duquel sont prévues, parallèlement et concentriquement à son axe longitudinal (19), une série de chambres (12, 12') qui reçoivent le carburant.

5. Injecteur de carburant actionné électriquement selon la revendication 4, caractérisé,.en ce qu'une paroi intérieure (de rayon r₁) et une paroi . extérieure (de rayon r₂) du vibrateur (11) cylindrique creux à vibrations radiales peuvent être sollicitées, sensiblement sur toutes leurs surfaces, par une tension ; et en ce que tous les volumes des chambres peuvent être reliés simultanément et dans le même sens.

6. Injecteur de carburant actionné électriquement selon la revendication 4, caractérisé, en ce que différentes portions d'une paroi intérieure (de rayon r,) et d'une paroi extérieure (de rayon r₂) du vibrateur (11) cylindrique creux à vibrations radiales peuvent être sollicitées par une tension, de façon telle que les volumes des chambres puissent être activés individuellement, en particulier successivement.

7. Injecteur de carburant actionné électriquement selon la revendication 4, caractérisé par une disposition concentrique de plusieurs vibrateurs cylindriques creux enfilés l'un dans l'autre.

8. Injecteur de carburant actionné électriquement selon l'une des revendications 4-7, caractérisé, en ce que le vibrateur (11) à vibrations radiales est muni, sur son côté injection, d'un diaphraghme annulaire (16), qui n'est pas influencé par le vibrateur à vibrations radiales et qui présente des perçages (17, 17') réduits par rapport aux diamètres des chambres.

9. Injecteur de carburant actionné électriquement selon l'une des revendications précédentes, caractérisé, en ce que le vibrateur est constitué d'un matériau piézo-céramique.

10. Injecteur de carburant actionné électriquement selon l'une des revendications 2 à 8, caractérisé, en ce que le vibrateur piézo-électrique est monté dans un bloc (18), à partir duquel est formée, par évidement, la chambre à volume constant qui est en liaison avec le ou les perçages recevant le carburant.
